# FASCICULE DE BREVET EUROPEEN

(11) **EP 3 808 421 B1**
(45) Date de publication et mention de la délivrance du brevet: **20.11.2024**
(21) Numéro de dépôt: 20202358.6
(22) Date de dépôt: 16.10.2020
(51) Int. Cl.: A63C 19/00, E04H 17/18, E01F 13/02, A63C 19/08

(54) **EQUIPEMENT SPORTIF POUR FORMER UNE CAGE ADAPTÉE À LA PRATIQUE DE SPORT DE COMBAT, NOTAMMENT LES ARTS MARTIAUX MIXTES**
SPORTGERÄT ZUR BILDUNG EINES KÄFIGS, GEEIGNET FÜR DIE AUSÜBUNG VON KAMPFSPORTARTEN, INSBESONDERE GEMISCHTEN KAMPFSPORTARTEN
SPORTS EQUIPMENT TO FORM A CAGE SUITABLE FOR PRACTISING COMBAT SPORTS, IN PARTICULAR MIXED MARTIAL ARTS.

(30) Priorité: 18.10.2019 FR 1911709
(43) Date de publication de la demande: 21.04.2021
(73) Titulaire: Sarl Sportcomsms, 44119 Treillieres (FR)
(72) Inventeur: SAVARY, Jean-René, 44119 TREILLIERES (FR)
(74) Mandataire: Jacobacci Coralis Harle

(56) Documents cités:
- DE-U1- 202006 005 239
- US-A- 2 517 386
- US-A1- 2015 334 987
- ANONYMOUS: "The Octagon(TM) - Get Inside", 10 May 2011 (2011-05-10), XP055234271, Retrieved from the Internet <URL:http://www.ufc.com/discover/sport/octagon#26> [retrieved on 20151207]
- GREGORY W HARRISON: "The UFC Octagon: Changing the shape of fighting", 1 January 1993 (1993-01-01), XP055234266, Retrieved from the Internet <URL:http://espn.go.com/mma/story/_/id/8515933/changing-shape-fighting> [retrieved on 20151207]

## Description

### Domaine technique de l'invention

La présente invention concerne le domaine technique des équipements sportifs adaptés à la pratique de sport de combat.

Elle concerne plus particulièrement les équipements sportifs pour former une cage adaptée aux sports de combat, par exemple pour la pratique des arts martiaux mixtes (dits encore « mixed martial arts » ou MMA).

### Etat de la technique

Les sports de combat appartiennent à une famille d'activités sportives dans laquelle deux combattants s'affrontent.

Certains sports de combat se pratiquent à l'intérieur d'une enceinte périphérique qui est connue sous le nom de « cage ».

C'est par exemple le cas des arts martiaux mixtes (dits encore « mixed martial arts » ou MMA), qui est un sport de combat hybride dans lequel sont mélangées les techniques de percussion et les techniques de préhension.

De manière générale, la cage comprend un ensemble de panneaux qui sont juxtaposés, et érigés par rapport au sol, pour former l'enceinte périphérique. Ces panneaux sont de préférence au nombre de huit, pour former ensemble une cage dite « octogone ». Des exemples sont divulgués dans les documents XP055234271 et XP055234266.

Les panneaux comportent chacun un cadre qui est fermé par un remplissage ajouré, par exemple un grillage. Chaque cadre comprend deux montants qui sont reliés par une traverse haute et par une traverse basse.

Les cadres de deux panneaux juxtaposés sont en plus solidarisés, l'un avec l'autre, par des moyens d'assemblage.

Dans une salle de sport, l'installation d'une telle cage est souvent définitive. Les panneaux sont en effet souvent particulièrement lourds, ce qui limite les manipulations ; de plus, les opérations de assemblage / désassemblage de ces panneaux sont complexes, notamment de fait de la structure des moyens d'assemblage.

Et, une fois installée, une telle cage bloque un espace relativement important au sein de la salle de sport, parfois au détriment d'autres activités sportives.

Ces contraintes peuvent alors freiner l'acquisition de tels équipements pour l'aménagement de salles de sport.

Il est également fréquent que les salles de sport soient équipées d'équipements sous-dimensionnés, de manière à limiter / réduire la perte d'espace au sol.

### Présentation de l'invention

Afin de remédier à l'inconvénient précité de l'état de la technique, la présente invention propose un équipement sportif destiné à former une cage adaptée à la pratique de sport de combat.

Cet équipement sportif est adapté à être escamoté / déployé, et cela de manière particulièrement efficace, pour tenir compte des besoins des utilisateurs.

Plus particulièrement, l'invention concerne un équipement sportif pour former une cage adaptée à la pratique de sport de combat, par exemple pour la pratique des arts martiaux mixtes (dit encore « mixed martial arts » ou MMA).

L'équipement sportif comprend un ensemble de panneaux, de préférence au nombre de huit, destinés à être juxtaposés et érigés pour former une enceinte périphérique de ladite cage.

Les panneaux comportent chacun un cadre fermé par un remplissage ajouré lequel remplissage ajouré consiste en un grillage tendu sur le cadre; le cadre comprend deux montants reliés par une traverse haute et par une traverse basse.

Les cadres de deux panneaux juxtaposés sont solidarisés, l'un avec l'autre, par des moyens d'assemblage.

Et les panneaux comportent des piètements adaptés à une pose au sol desdits panneaux, de manière érigée et amovible.

Entre au moins deux panneaux juxtaposés, les moyens d'assemblage consistent en des moyens d'assemblage rotatif qui autorisent une manoeuvre en rotation desdits deux panneaux juxtaposés selon un axe de rotation orienté parallèlement aux montants attenants, de sorte que ledit ensemble de panneaux est manoeuvrable entre deux configurations :
- une configuration déployée, avantageusement autoportante, adaptée à former ladite enceinte périphérique de la cage, et
- une configuration repliée, avantageusement autoportante, adaptée à son stockage.

Un tel équipement sportif constitue ainsi une cage escamotable / repliable.

Entre deux usages, un tel équipement sportif est manoeuvrable dans sa configuration repliée pour libérer l'espace d'une salle de sport. Et, si besoin est, l'équipement sportif est déployable dans la salle de sport de manière simple et rapide.

Cette fonctionnalité « escamotable / repliable » permet en outre l'acquisition d'un équipement sportif dont les dimensions sont adaptées à une pratique optimale (sans sous-dimensionnement, pour tenir compte de la perte d'espace entre deux usages).

Selon un mode de réalisation, les moyens d'assemblage rotatif entre deux panneaux juxtaposés comprennent deux charnières :
- une charnière supérieure, rapportée au niveau des traverses supérieures desdits deux panneaux juxtaposés, et
- une charnière inférieure, rapportée au niveau des traverses inférieures desdits deux panneaux juxtaposés.

De préférence, les charnières comprennent chacune :
- deux pièces de fixation, qui sont chacune solidarisées avec l'un des deux panneaux juxtaposés, et
- un organe de liaison pivot, ménagé entre lesdites deux pièces de fixation pour définir ensemble l'axe de rotation.

De préférence encore, chaque pièce de fixation, en forme générale de L, comprend :
- un bras vertical, introduit et fixé au sein du montant de l'un des deux panneaux juxtaposés, et
- un bras horizontal, recevant l'organe de liaison pivot.

D'autres caractéristiques non limitatives et avantageuses du produit conforme à l'invention, prises individuellement ou selon toutes les combinaisons techniquement possibles, sont les suivantes :
- les moyens d'assemblage rotatif sont structurés pour autoriser une position rabattue dans laquelle les deux panneaux juxtaposés sont positionnés en regard l'un de l'autre et dans deux plans parallèles, adaptée à la configuration repliée ;
- les moyens d'assemblage rotatif comportent des moyens d'indexation, adaptés à définir un angle entre les deux panneaux juxtaposés, selon une position ouverte adaptée à la configuration déployée ;
- les panneaux sont équipés de moyens de roulement, avantageusement portés par les piètements et situés côté extérieur, adaptés au roulement desdits panneaux sur le sol de manière érigée, avantageusement pour la manoeuvre entre les configurations déployée et repliée et/ou pour le déplacement des panneaux en configuration repliée ; de préférence, les moyens de roulement sont associés à des moyens de manoeuvre entre deux positions : - une position active, basse, dans laquelle lesdits moyens de roulement reposent sur le sol et les piètements sont écartés du sol, et - une position inactive, haute, dans laquelle lesdits moyens de roulement sont soulevés par rapport au sol et les piètements reposent sur le sol, lesquels moyens de roulement consistent par exemple en des roues jockey ;

- les piètements, et éventuellement les moyens de roulement, sont portés par les moyens d'assemblage rotatifs, le cas échéant par les charnières inférieures, avantageusement au niveau des montants des panneaux ;
- entre au moins deux paires de panneaux successifs, les moyens d'assemblage comprennent des moyens de liaison amovible qui possèdent deux configurations : - une configuration attachée, dans laquelle les deux panneaux successifs sont solidarisés l'un avec l'autre, et - une configuration détachée, dans laquelle les deux panneaux successifs sont séparables l'un par rapport à l'autre ; de préférence, ledit ensemble de panneaux comprend au moins deux groupes d'au moins deux panneaux, par exemple deux groupes de quatre panneaux, lesquels panneaux successifs dans un groupe sont solidarisés par des moyens d'assemblage rotatif, et lesquels moyens d'assemblage entre les panneaux de deux groupes différents comprennent des moyens de liaison amovible ;
- l'un des panneaux comporte un passage équipé d'un battant ;
- l'équipement sportif comprend encore un tapis enroulable, destiné à recouvrir le sol entouré par les panneaux en configuration déployée.

La présente invention concerne encore un procédé pour la manoeuvre de l'équipement sportif selon l'invention, depuis la configuration déployée vers la configuration repliée, lequel procédé comprend :
(i) le cas échéant, la manoeuvre des moyens de liaison amovible en configuration détachée pour la séparation des groupes de panneaux,
   puis le repliement des panneaux de chaque groupe par une manoeuvre en rotation via les moyens d'assemblage rotatif, pour former un repliement en zigzag,
   ou
(ii) le déplacement en rotation des panneaux via les moyens d'assemblage rotatif, le cas échéant en regard les uns des autres et dans deux plans parallèles, pour former une boucle aplatie formé de deux alignements de panneaux.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

### Description détaillée de l'invention

De plus, diverses autres caractéristiques de l'invention ressortent de la description annexée effectuée en référence aux dessins qui illustrent des formes, non limitatives, de réalisation de l'invention et où :
[Fig. 1] est une vue générale et en perspective d'un équipement sportif selon l'invention, comprenant un ensemble de panneaux dans une configuration déployée adaptée à former une enceinte périphérique ;
[Fig. 2] est une vue générale et en perspective de l'équipement sportif selon la figure 1, dans laquelle les moyens d'assemblage entre les panneaux sont représentées dans un état dissocié par rapport à ces derniers ;
[Fig. 3] est une vue agrandie d'un détail III de la figure 2, montrent des moyens d'assemblage entre deux panneaux ;
[Fig. 4] est une vue agrandie d'un détail IV de la figure 2, montrent des moyens d'assemblage ;
[Fig. 5] est une vue agrandie d'un détail V de la figure 2, montrent des moyens d'assemblage ;
[Fig. 6] est une vue agrandie d'un détail VI de la figure 2, montrent des moyens d'assemblage ;
[Fig. 7] est une vue de côté de l'équipement sportif selon la figure 1, dans laquelle des moyens de roulement reposent sur le sol et des piètements sont écartés du sol ;
[Fig. 8] est une vue en perspective qui montre une manoeuvre de moyens de liaison amovible en configuration détachée, pour la séparation de deux groupes de panneaux ;
[Fig. 9] est une vue en perspective qui montre le repliement d'un premier panneau ;
[Fig. 10] est une vue en perspective qui montre le repliement d'un second panneau ;
[Fig. 11] est une vue en perspective qui montre le repliement des panneaux dans une forme de repliement en zigzag ;
[Fig. 12] est une vue générale et schématique qui montre le repliement des panneaux dans une forme de repliement en boucle aplatie ;
[Fig. 13] montre une variante de réalisation pour une première pièce de fixation formant les moyens d'assemblage entre deux panneaux ;
[Fig. 14] montre une variante de réalisation pour une seconde pièce de fixation formant les moyens d'assemblage entre deux panneaux.

Il est à noter que, sur ces figures, les éléments structurels et/ou fonctionnels communs aux différentes variantes peuvent présenter les mêmes références.

L'équipement sportif 1, représenté notamment sur les figures 1 et 2, comprend une cage 2 adaptée à la pratique de sport de combat.

Un tel équipement sportif 1 est en particulier adapté à la pratique des sports de combat du genre arts martiaux mixtes (dits encore « mixed martial arts » ou MMA).

Cet équipement sportif 1 est ainsi avantageusement adapté à équiper une salle de sport qui est dédiée aux arts martiaux mixtes, voire aux multisports.

Les arts martiaux mixtes englobent les sports de combat hybride, dans lesquels sont mélangés les techniques de percussion et les techniques de préhension.

De manière générale, l'équipement sportif 1 comprend un ensemble de panneaux 3 (au moins deux panneaux 3) qui sont destinés à être juxtaposés et érigés pour former / délimiter ensemble une enceinte périphérique de la cage 2.

Par « juxtaposé », on entend encore que les panneaux 3 sont disposés en série, à la suite les uns des autres. En d'autres termes, les panneaux 3 successifs sont disposés pour former au moins une partie d'une ceinture périphérique ou d'une enceinte périphérique.

Chaque panneau 3 est ainsi solidarisé avec un autre panneau 3 ou avec deux autres panneaux 3.

Par « érigé », on entend avantageusement que les panneaux 3 s'étendent verticalement ou dans une position verticale (dit encore perpendiculairement par rapport au sol horizontal).

Les panneaux 3 sont de préférence au nombre de huit, pour former ensemble une cage 2 qui est couramment désignée sous le nom de « octogone ».

Les panneaux 3 comportent chacun un cadre 4 fermé par un remplissage ajouré 5.

Un cadre 4 comprend deux montants 41 qui sont reliés par une traverse haute 42 et par une traverse basse 43 (figure 2).

Les montants 41 s'étendent parallèlement l'un par rapport à l'autre, avantageusement verticalement. La traverse haute 42 et la traverse basse 43 s'étendent parallèlement, l'une par rapport à l'autre, avantageusement horizontalement. Un tel cadre 4 a ainsi une forme générale carrée ou rectangulaire.

La hauteur d'un panneau 3 érigé (distance entre les traverses haute 42 et basse 43) est de préférence, sans être limitatif, de 1,7 m à 2 m.

La longueur d'un panneau 3 (distance entre les montants 41) s'étend, par exemple et sans être limitatif, de 1,5 m à 3,5 m.

Chaque cadre 3 présente ainsi un plan général 3', dans lequel s'étend encore le cadre 4 (figures 8 et 9).

Les montants 41 et les traverses 42, 43 consistent avantageusement en des pièces tubulaires, de préférence réalisées en métal.

Les montants 41 sont ici filants, débouchant verticalement au travers des traverses 42, 43. Les montants 41 sont terminés par deux orifices verticaux 411, coaxiaux (seuls les orifices verticaux 411 supérieurs sont visibles sur la figure 2).

Les orifices verticaux 411 ont avantageusement un diamètre qui est identique au diamètre intérieur des montants 41.

Les montants 41 de deux panneaux 3 juxtaposés (ou successifs) sont en plus juxtaposés ou attenants l'un par rapport à l'autre.

Pour cela, tel qu'illustré notamment sur les figures 1 et 2, les cadres 4 de deux panneaux 3 juxtaposés sont solidarisés, l'un avec l'autre, par des moyens d'assemblage 8 qui seront décrits plus en détails par la suite.

Le remplissage ajouré 5 consiste ici en un grillage tendu sur le cadre 4.

Ce remplissage ajouré 5 est solidarisé avec le cadre 4 par tous moyens de fixation appropriés, par exemple avec un fil métallique ou un cordage.

Ce remplissage ajouré 5 possède ici également une forme carrée ou rectangulaire.

L'un des panneaux 3 comporte encore un passage 35 équipé d'un battant 36, pour entrer / sortir de la cage 2.

Dans cet équipement sportif 1 selon l'invention, l'ensemble de panneaux 3 est manoeuvrable entre deux configurations :
- une configuration déployée, avantageusement autoportante, adaptée à former l'enceinte périphérique de la cage 2 (figures 1 et 2), et
- une configuration repliée, avantageusement autoportante, adaptée à son stockage du fait d'un encombrement réduit (figures 11 et 12).

Par « configuration déployée », en englobe des panneaux 3 qui sont refermés sur eux-mêmes, pour former ensemble une ceinture fermée de panneaux 3 (figures 1 et 2). De manière alternative, non représentée, la configuration déployée englobe également des panneaux 3 successifs qui sont destinés à être rapportés en regard d'un mur, de sorte que l'enceinte périphérique soit formée par la combinaison entre les panneaux 3 et une partie du mur située entre les panneaux 3.

Pour obtenir ces deux configurations, l'équipement sportif 1 est avantageusement adapté à être posé de manière amovible sur le sol (non représenté), en particulier dans la configuration déployée.

Le sol est avantageusement plan et horizontal. Ce sol est avantageusement dépourvu de moyens structurels dédiés à la réception de cet équipement sportif 1.

Par exemple, le sol consiste en un sol rigide ou en un sol souple.

Pour cette pose stable, les panneaux 3 comportent des piètements 9 adaptés à une pose au sol de ces panneaux 3, de manière érigée et amovible.

Ces piètements 9 sont avantageusement sous-jacents par rapport à la traverse basse 43.

Ces piètements 9, décrits plus en détails par la suite, contribuent à une pose des panneaux 3 de manière autostable, notamment en configuration déployée.

Pour obtenir les deux configurations, entre au moins deux panneaux 3 juxtaposés (ou successifs), les moyens d'assemblage 8 consistent en des moyens d'assemblage rotatif 8a qui autorisent une manoeuvre en rotation des deux panneaux 3 juxtaposés selon un axe de rotation 8' orienté parallèlement aux montants 41 attenants.

L'axe de rotation 8', entre deux panneaux 3 juxtaposés, s'étend ainsi verticalement ou au moins approximativement verticalement.

Les deux panneaux 3 successifs, reliés entre eux par les moyens d'assemblage rotatif 8a, forme ainsi une paire de panneaux 3 ou un couple de panneaux 3 qui possède une structure diédrique.

Les deux panneaux 3 en question définissent, entre eux, un angle d'ouverture A entre leurs plans généraux 3' respectifs (figures 8 et 9).

L'angle d'ouverture A est ainsi destiné à varier en fonction de la position angulaire entre les deux panneaux 3 associés :
- un premier angle d'ouverture A1, dans laquelle les deux panneaux 3 sont dans une position ouverte et qui correspond à la configuration déployée, et
- un second angle d'ouverture A2, dans laquelle les deux panneaux 3 sont dans une position fermée / rabattue et qui correspond à la configuration repliée.

En l'espèce, pour la configuration repliée, les moyens d'assemblage rotatif 8a sont avantageusement structurés pour autoriser une position rabattue dans laquelle les deux panneaux 3 juxtaposés sont positionnés en regard l'un de l'autre et dans deux plans parallèles (figures 9 à 11).

En d'autres termes, le second angle d'ouverture A2 est alors avantageusement nul ou au moins approximativement nul. Et les plans généraux 3' des deux panneaux 3 juxtaposés sont parallèles l'un par rapport à l'autre.

Selon le mode de réalisation illustré, notamment figures 2 à 4, les moyens d'assemblage rotatif 8a entre deux panneaux 3 juxtaposés comprennent deux charnières 10 :
- une charnière supérieure 10a, rapportée au niveau des traverses supérieures 42 des deux panneaux 3 juxtaposés, et
- une charnière inférieure 10b, rapportée au niveau des traverses inférieures 43 des deux panneaux 3 juxtaposés.

En l'espèce, la charnière inférieure 10b forme également les moyens de piètement 9.

Tel que représenté plus en détails sur les figures 3 et 4, les charnières 10 comprennent chacune :
- deux pièces de fixation 101, qui sont chacune solidarisées avec l'un des deux panneaux 3 juxtaposés, et
- un organe de liaison pivot 102, ménagé entre les deux pièces de fixation 101 pour définir ensemble un axe de rotation 102' et en corolaire l'axe de rotation 8' entre les deux panneaux 3.

Plus précisément, chaque pièce de fixation 101 possède ici une forme générale de L. Une telle pièce de fixation 101 est avantageusement réalisée en métal, avantageusement monobloc par soudure.

Cette pièce de fixation 101 comprend ici :
- un bras vertical 1011, introduit et fixé au sein du montant 41 de l'un des deux panneaux 3 juxtaposés, et
- un bras horizontal 1012, recevant l'organe de liaison pivot 102 et avantageusement le bras vertical 101.

Le bras vertical 1011 consiste par exemple en un tronçon cylindrique dont le diamètre extérieur correspond, au jeu près, au diamètre intérieur des orifices verticaux 411 et des montants 41.

Les deux bras verticaux 1011 sont avantageusement parallèles l'un par rapport à l'autre et sont destinés à pivoter autour de l'axe de rotation 102'.

Ce bras vertical 1011 possède par exemple une hauteur de 10 à 50 cm.

Un tel bras vertical 1011 est ainsi destiné à être emmanché dans un montant 41, par introduction en translation au travers de l'un de ces orifices verticaux 411.

La fixation d'un bras vertical 1011 dans son montant 41 est avantageusement obtenue par tous moyens de verrouillage mécanique adaptés, par exemple par boulonnage.

En ce sens, tel que représenté sur les figures 13 et 14, la pièce de fixation 101 peut comporter des moyens de verrouillage 1015 qui sont adaptés, d'une part, à verrouiller en translation le bras vertical 1011 dans son montant 41 et, d'autre part, à verrouiller en rotation (voire à positionner / guider angulairement) le bras vertical 1011 dans son montant 41 et ainsi à verrouiller en rotation (voire à positionner / guider angulairement) la pièce de fixation 101 correspondante.

Les moyens de verrouillage 1015 consistent ici en un second bras vertical venant en regard du montant 41.

Ce second bras vertical 1015 comporte une lumière 1015a (ici sous la forme d'une encoche verticale s'ouvrant vers le haut) qui est destinée à s'ouvrir en regard du montant 41.

La lumière 1015a est destinée à recevoir un organe d'assemblage 1015b (par exemple un boulon ou une goupille) qui est rapporté entre ce second bras vertical 1015 et le montant 41 attenant.

Chaque bras horizontal 1012 se présente ici sous la forme d'une platine, présentant deux faces opposées.

Au niveau de la charnière inférieure 10b, une face inférieure 1013 (libre) du bras horizontal 1012 constitue ici l'un des piètements 9 (figure 3).

Le bras vertical 1011 et l'organe de liaison pivot 102 sont portés par une même face 1014 du bras horizontal 1012.

Chaque bras horizontal 1012 porte avantageusement une partie de l'organe de liaison pivot 102.

L'organe de liaison pivot 102 consiste ici en une structure de liaison en forme de gond, de préférence encore en forme de paumelle pour autoriser un montage / démontage amovible des panneaux 3 juxtaposés (avantageusement par translation verticale).

La structure de paumelle formant l'organe de liaison pivot 102 est encore illustrée par les figures 13 et 14. La paumelle consiste avantageusement en une paumelle double ; chaque pièce de fixation 101 porte l'une des deux branches de cette paumelle double.

En d'autres termes, l'organe de liaison pivot 102 confère un degré de liberté en rotation entre les pièces de fixation 101 assemblées et entre ses bras verticaux 1011 respectifs, selon l'axe de rotation 102' de l'organe de liaison pivot 102.

Cet axe de rotation 102' est ainsi destiné à définir l'axe de rotation 8' entre deux panneaux 3 juxtaposés.

En outre, l'organe de liaison pivot 102 se situe avantageusement du côté extérieur par rapport à la cage 2 dans sa configuration déployée. Cette caractéristique est intéressante pour éviter les structures saillantes susceptibles de blesser les pratiquants présents dans la cage 2.

Pour cela, l'axe de rotation 102' de l'organe de liaison pivot 102 est situé à distance par rapport aux pièces de fixation 101, par exemple une distance de 5 à 50 cm.

De préférence, les moyens d'assemblage rotatif 8a comportent des moyens d'indexation 11 qui sont adaptés à définir le premier angle d'ouverture A1 entre les deux panneaux 3 juxtaposés, cela selon la position ouverte adaptée à la configuration déployée (voir figures 1 et 4 notamment).

En l'espèce, ces moyens d'indexation 11 sont formés par les bras horizontaux 1012 qui sont destinés à venir en appui l'un contre l'autre lorsque les panneaux 3 juxtaposés atteignent la position ouverte.

Cet appui constitue alors une position de fin de course en rotation pour les pièces de fixation 101 assemblées.

De manière alternative, les moyens d'indexation 11 peuvent être formés directement par l'organe de liaison pivot 102, présentant une position de fin de course en rotation.

Encore selon une caractéristique avantageuse, les panneaux 3 sont équipés de moyens de roulement 12 qui sont adaptés au roulement de ces panneaux 3 sur le sol dans une position érigée.

De tels moyens de roulement 12 sont ainsi particulièrement intéressants pour la manoeuvre des panneaux 3 entre les configurations déployée et repliée (figures 7 à 11) et/ou pour le déplacement sur le sol des panneaux 3 en configuration repliée (figure 11).

Les moyens de roulement 12 sont avantageusement portés par les piètements 9 (formés ici par les charnières inférieures 10b) et sont situés côté extérieur (par rapport aux panneaux 3 dans la configuration déployée).

Les moyens de roulement 12 consistent par exemple en une roue / roulette 121 qui est montée sur une chape 122 pivotante autour d'un axe de rotation vertical.

Les moyens de roulement 12 sont associés à des moyens de manoeuvre 13 entre deux positions :
- une position active, basse, dans laquelle les moyens de roulement 12 reposent sur le sol et les piètements 9 sont écartés du sol (soulèvement), et
- une position inactive, haute, dans laquelle les moyens de roulement 12 sont soulevés par rapport au sol et les piètements 9 reposent sur le sol.

En d'autres termes, dans la position active, les moyens de roulement 12 sont saillants verticalement par rapport aux piètements 9 ; et dans la position inactive, les moyens de roulement 12 sont escamotés verticalement par rapport aux piètements 9.

En l'espèce, les moyens de roulement 12, avec les moyens de manoeuvre 13, consistent par exemple en des roues jockey.

Les moyens de manoeuvre 13 comportent alors un levier 131 qui est manoeuvrable en rotation autour d'un axe de rotation vertical, de sorte à déplacer en translation verticale les moyens de roulement 12.

De manière générale, les piètements 9 et les moyens de roulement 12 sont portés par les moyens d'assemblage rotatifs 8a, en l'espèce par les charnières inférieures 10b.

Seule l'une des deux pièces de fixation 101 de la charnière inférieure 10b est équipée de moyens de roulement 12.

Ces piètements 9 et les moyens de roulement 12 sont avantageusement positionnés au niveau des montants 41 des panneaux 4.

Par « au niveau », on entend avantageusement une distance inférieure à 50 cm.

Des moyens de roulement 12 et des piètements 9 sont alors avantageusement agencés entre les deux panneaux 3 pivotants formant un couple de panneaux 3.

Encore selon une caractéristique avantageuse, au moins deux panneaux 3 juxtaposés peuvent être dissociables l'un par rapport à l'autre.

Par cette séparation, les montants 41 attenants peuvent être écartés / séparés l'un par rapport à l'autre ; les panneaux 3 correspondant peuvent alors être pivotés indépendamment l'un de l'autre.

Cette caractéristique permet ainsi d'ouvrir la ceinture de panneaux 3, voire de diviser l'ensemble de panneaux 3 en au moins deux groupes de panneaux 3.

Cette liaison amovible est avantageusement implantée entre deux paires de panneaux 3. Dans chaque paire, les panneaux 3 sont assemblés par les moyens d'assemblage rotatif 8a pour autoriser une manoeuvre en rotation des deux panneaux 3 juxtaposés.

Pour cela, entre au moins deux paires de panneaux 3 successifs, les moyens d'assemblage 8 comprennent des moyens de liaison amovible 8b qui possèdent deux configurations :
- une configuration attachée (figures 1 et 2), dans laquelle les deux panneaux 3 successifs sont solidarisés l'un avec l'autre, et
- une configuration détachée (figure 8), dans laquelle les deux panneaux 3 successifs sont séparables l'un par rapport à l'autre.

Les moyens d'assemblage 8 comportent de préférence plusieurs moyens de liaison amovible 8b (au moins deux) qui sont répartis sur la ceinture de panneaux 3.

L'ensemble de panneaux 3 comprend alors au moins deux groupes 15 d'au moins deux panneaux 3, par exemple deux groupes de quatre panneaux 3 (figure 8).

Dans chaque groupe 15, les panneaux 3 successifs sont solidarisés par les moyens d'assemblage rotatif 8a précités.

Les moyens d'assemblage 8 entre les panneaux 3 de deux groupes 15 différents comprennent alors des moyens de liaison amovible 8b.

De tels moyens d'assemblage amovible 8b sont représentés plus en détails sur les figures 5 et 6.

Là encore, les moyens d'assemblage amovible 8b entre deux panneaux 3 juxtaposés comprennent deux parties :
- un organe de liaison supérieur 8b1 (figure 6), rapporté au niveau des traverses supérieures 42 des deux panneaux 3 juxtaposés, et
- un organe de liaison inférieur 8b2 (figure 5), rapporté au niveau des traverses inférieures 43 des deux panneaux 3 juxtaposés.

Chaque organe de liaison 8b1, 8b2 comprend deux pièces de fixation 101, qui sont chacune solidarisées avec l'un des deux panneaux 3 juxtaposés (avantageusement sans l'organe de liaison pivot 102).

Chaque pièce de fixation 101 est identique, ou au moins similaire, aux pièces de fixation 101 décrites ci-dessus en relation avec les figures 3 et 4 ou avec les figures 13 et 14.

Cette pièce de fixation 101 comprend ainsi le bras vertical 1011 et le bras horizontal 1012.

En outre, chacune des deux pièces de fixation 101 de l'organe de liaison inférieur 8b2 est équipée des moyens de roulement 12 (figure 5).

Chaque pièce de fixation 101 comporte encore un bras latéral 1016 (ici une platine) qui est destiné à venir prendre appui sur le bras latéral 1016 de l'autre pièce de fixation 101.
Les bras latéraux 1016 attenants sont solidarisés l'un avec l'autre par un organe d'assemblage 1017, par exemple par une sangle ou un boulon.

Chaque pièce de fixation 101 peut comporter également des moyens de verrouillage 1015 décrits en relation avec les figures 13 et 14.

De manière générale, l'équipement sportif 1 peut encore comprendre un tapis enroulable (non représenté), destiné à recouvrir la surface de sol entourée par les panneaux 3 en configuration déployée.

Ce tapis enroulable est avantageusement réalisé dans un matériau souple, pour amortir les chocs et pour limiter le risque de blessure pour les sportifs.

La présente invention concerne encore le procédé pour la manoeuvre de l'équipement sportif 1, depuis la configuration déployée (figures 1 et 2) vers la configuration repliée (figures 11 et 12).

Dans la configuration déployée, les panneaux 3 reposent sur le sol par l'intermédiaire des moyens de piètement 9.

Le cas échéant, les moyens de roulement 12 sont en position inactive, haute, et soulevés par rapport au sol.

L'équipement sportif 1 est alors adapté à la pratique sportive.

Lorsque l'équipement sportif 1 doit être stocké, ce procédé commence le cas échéant par la manoeuvre des moyens de roulement 12 en position active (figure 7). Pour cela, un opérateur intervient sur les moyens de manoeuvre 13 dédiés.

Les moyens de roulement 12 viennent alors en appui sur le sol, puis provoque un soulèvement des piètements 9 par rapport au sol.

Les panneaux 3 reposent alors sur le sol par l'intermédiaire des moyens de roulement 12.

Dans un premier mode de réalisation représenté sur les figures 8 à 11, les moyens de liaison amovible 8b sont manoeuvrés en configuration détachée.

Les panneaux 3 sont alors séparés en des groupes 15 de panneaux 3, ici au nombre de deux (figure 8).

Ensuite, dans chaque groupe 15, les panneaux 3 terminaux sont repliés chacun en regard de l'un des deux panneaux 3 centraux (figures 9 et 10).

Cette manoeuvre de chaque panneau 3 terminal consiste en un mouvement en rotation autour de l'axe de rotation 8' défini par les moyens d'assemblage rotatif 8a.

Ces panneaux 3 terminaux sont avantageusement repliés ici d'un même côté, vers l'extérieur.

Les deux panneaux 3 centraux peuvent ensuite également être repliés, l'un en regard de l'autre (ici vers l'intérieur).

Là encore, cette manoeuvre des panneaux 3 centraux consiste en un mouvement en rotation autour de l'axe de rotation 8' défini par les moyens d'assemblage rotatif 8a.

Un tel repliement offre un repliement en zigzag pour chaque groupe 15 de panneaux 3.

Le groupe 15 présente alors un encombrement parallélépipédique dont la largeur correspond à un panneau 3 et l'épaisseur correspond, au moins approximativement, aux panneaux 3 superposés.

Selon un second mode de réalisation représenté sur la figure 12, les panneaux 3 sont déplacés en translation et en rotation via les moyens d'assemblage rotatif 8a qui reste dans une configuration attachée (sans manoeuvre en configuration détachée).

Les panneaux 3 sont amenés en regard les uns des autres et dans deux plans parallèles, pour former une boucle aplatie formée de deux alignements de panneaux 3.

Les panneaux 3 présentent alors un encombrement parallélépipédique dont la largeur correspond à un alignement de panneaux 3 coplanaires (ici au nombre de quatre) et l'épaisseur correspond, au moins approximativement, à deux panneaux 3 superposés.

Dans les différents modes de réalisation, les panneaux 3 en configuration repliée peuvent être déplacés par roulement sur le sol en vue de leur rangement.

Pour l'installation de la cage 2, la manoeuvre de l'équipement sportif 1 est inversée depuis la configuration repliée vers la configuration déployée.

En particulier, l'équipement sportif 1 est déployé à l'endroit souhaité. Cette manoeuvre peut être facilitée par les moyens de roulement 12.

Selon une variante de réalisation non représentée, l'équipement sportif 1 peut comprendre au moins deux panneaux 3 reliés par les moyens d'assemblage rotatif 8a, sans les moyens de liaison amovible 8b.

De tels panneaux 3 peuvent alors venir coopérer avec un mur, pour délimiter ensemble l'enceinte sportive.

## Revendications

1. Equipement sportif pour former une cage adaptée à la pratique de sport de combat, par exemple pour la pratique des arts martiaux mixtes,
lequel équipement sportif comprend un ensemble de panneaux (3), de préférence au nombre de huit, destinés à être juxtaposés et érigés pour former une enceinte périphérique de ladite cage,
lesquels panneaux (3) comportent chacun un cadre (4) fermé par un remplissage ajouré (5),
lequel remplissage ajouré (5) consiste en un grillage tendu sur le cadre (4),
lequel cadre (4) comprend deux montants (41) reliés par une traverse haute (42) et par une traverse basse (43),
lesquels cadres (4) de deux panneaux (3) juxtaposés sont solidarisés, l'un avec l'autre, par des moyens d'assemblage (8),
**caractérisé en ce que** les panneaux (3) comportent des piètements (9) adaptés à une pose au sol desdits panneaux (3), de manière érigée et amovible,
et **en ce que**, entre au moins deux panneaux (3) juxtaposés, lesdits moyens d'assemblage (8) consistent en des moyens d'assemblage rotatif (8a) qui autorisent une manoeuvre en rotation desdits deux panneaux (3) juxtaposés selon un axe de rotation (8') orienté parallèlement aux montants (41) attenants,
de sorte que ledit ensemble de panneaux (3) est manoeuvrable entre deux configurations :
- une configuration déployée, avantageusement autoportante, adaptée à former ladite enceinte périphérique de la cage (2), et
- une configuration repliée, avantageusement autoportante, adaptée à son stockage.

2. Equipement sportif, selon la revendication 1, **caractérisé en ce que** les moyens d'assemblage rotatif (8a) sont structurés pour autoriser une position rabattue dans laquelle les deux panneaux (3) juxtaposés sont positionnés en regard l'un de l'autre et dans deux plans parallèles, adaptée à la configuration repliée.

3. Equipement sportif, selon l'une quelconque des revendications 1 ou 2, **caractérisé en ce que** les moyens d'assemblage rotatif (8a) entre deux panneaux (3) juxtaposés comprennent deux charnières (10) :
- une charnière supérieure (10a), rapportée au niveau des traverses supérieures (42) desdits deux panneaux (3) juxtaposés, et
- une charnière inférieure (10b), rapportée au niveau des traverses inférieures (43) desdits deux panneaux (3) juxtaposés.

4. Equipement sportif, selon la revendication 3, **caractérisé en ce que** les charnières (10) comprennent chacune :
- deux pièces de fixation (101), qui sont chacune solidarisées avec l'un des deux panneaux (3) juxtaposés, et
- un organe de liaison pivot (102), ménagé entre lesdites deux pièces de fixation (101) pour définir ensemble l'axe de rotation (8').

5. Equipement sportif, selon la revendication 4, **caractérisé en ce que** chaque pièce de fixation (101), en forme générale de L, comprend :
- un bras vertical (1011), introduit et fixé au sein du montant (41) de l'un des deux panneaux (3) juxtaposés, et
- un bras horizontal (1012), recevant l'organe de liaison pivot (102).

6. Equipement sportif, selon l'une quelconque des revendications 1 à 5, **caractérisé en ce que** les moyens d'assemblage rotatif (8a) comportent des moyens d'indexation (11), adaptés à définir un angle entre les deux panneaux (3) juxtaposés, selon une position ouverte adaptée à la configuration déployée.

7. Equipement sportif, selon l'une quelconque des revendications 1 à 6, **caractérisé en ce que** les panneaux (3) sont équipés de moyens de roulement (12), avantageusement portés par les piètements (9) et situés côté extérieur, adaptés au roulement desdits panneaux (3) sur le sol de manière érigée, avantageusement pour la manoeuvre entre les configurations déployée et repliée et/ou pour le déplacement des panneaux (3) en configuration repliée.

8. Equipement sportif, selon la revendication 7, **caractérisé en ce que** les moyens de roulement (12) sont associés à des moyens de manoeuvre (13) entre deux positions :
- une position active, basse, dans laquelle lesdits moyens de roulement (12) reposent sur le sol et les piètements (9) sont écartés du sol, et
- une position inactive, haute, dans laquelle lesdits moyens de roulement (12) sont soulevés par rapport au sol et les piètements (9) reposent sur le sol,
lesquels moyens de roulement (12) consistent par exemple en des roues jockey.

9. Equipement sportif, selon l'une quelconque des revendications 1 à 8, **caractérisé en ce que** les piètements (9), et éventuellement les moyens de roulement (12), sont portés par les moyens d'assemblage rotatif (8a), le cas échéant par les charnières inférieures (10b).

10. Equipement sportif, selon l'une quelconque des revendications 1 à 9, **caractérisé en ce que**, entre au moins deux paires de panneaux (3) successifs, les moyens d'assemblage (8) comprennent des moyens de liaison amovible (8b) qui possèdent deux configurations :
- une configuration attachée, dans laquelle les deux panneaux (3) successifs sont solidarisés l'un avec l'autre, et
- une configuration détachée, dans laquelle les deux panneaux (3) successifs sont séparables l'un par rapport à l'autre.

11. Equipement sportif, selon la revendication 10, **caractérisé en ce que** ledit ensemble de panneaux (3) comprend au moins deux groupes (15) d'au moins deux panneaux (3), par exemple deux groupes de quatre panneaux (3),
**en ce que** les panneaux (3) successifs dans un groupe (15) sont solidarisés par des moyens d'assemblage rotatif (8a), et
**en ce que** les moyens d'assemblage (8) entre les panneaux (3) de deux groupes (15) différents comprennent des moyens de liaison amovible (8b).

12. Equipement sportif, selon l'une quelconque des revendications 1 à 11, **caractérisé en ce que** l'un des panneaux (3) comporte un passage (35) équipé d'un battant (36).

13. Equipement sportif, selon l'une quelconque des revendications 1 à 12, **caractérisé en ce que** ledit équipement sportif comprend encore un tapis enroulable, destiné à recouvrir le sol entouré par les panneaux (3) en configuration déployée.

14. Procédé pour la manoeuvre de l'équipement sportif selon l'une quelconque des revendications 1 à 13, depuis la configuration déployée vers la configuration repliée, lequel procédé comprend :
(i) en relation avec la revendication 10, la manoeuvre des moyens de liaison amovible (8b) en configuration détachée pour la séparation des groupes (15) de panneaux (3), puis le repliement des panneaux (3) de chaque groupe (15) par une manoeuvre en rotation via les moyens d'assemblage rotatif (8a), pour former un repliement en zigzag, ou
(ii) le déplacement en rotation des panneaux (3) via les moyens d'assemblage rotatif (8a), le cas échéant en regard les uns des autres et dans deux plans parallèles, pour former une boucle aplatie formé de deux alignements de panneaux (3).

## Patentansprüche

1. Sportgerät zur Bildung eines Käfigs, geeignet für die Ausübung von Kampfsportarten, zum Beispiel für die Ausübung gemischter Kampfsportarten, wobei das Sportgerät eine Anzahl Tafeln (3) aufweist, vorzugsweise acht an der Zahl, die dazu bestimmt sind, aneinander Untergestellt und aufgerichtet zu werden, um eine umlaufende Einfassung des Käfigs zu bilden,
wobei die Tafeln (3) jeweils einen durch eine durchbrochene Auffüllung (5) geschlossenen Rahmen (4) aufweisen,
wobei die durchbrochene Auffüllung (5) aus einem auf den Rahmen (4) gespannten Gitter besteht,
wobei der Rahmen (4) zwei durch eine obere Querstrebe (42) und eine untere Querstrebe (43) verbundene Holme (41) aufweist,
wobei die Rahmen (4) zweier aneinandergereihter Tafeln (3) durch Montagemittel (8) fest miteinander verbunden sind,
**dadurch gekennzeichnet, daß** die Tafeln (3) Untergestelle (9) aufweisen, die für ein Aufstellen der Tafeln (3) in aufgerichteter und entfernbarer Weise ausgelegt sind, und daß die Montagemittel (8) zwischen mindestens zwei aneinandergereihten Tafeln (3) aus drehbaren Montagemitteln (8a) bestehen, die eine drehende Bewegung der beiden aneinandergereihten Tafeln (3) um eine zu den angrenzenden Holmen (41) parallel ausgerichtete Drehachse (8') ermöglichen,
so daß die Gesamtheit der Tafeln (3) zwischen zwei Aufbauformen bewegt werden kann:
- einer aufgeklappten, vorzugsweise selbsttragenden Aufbauform, die dazu ausgelegt ist, die umlaufende Einfassung des Käfigs (2) zu bilden, und
- einer vorzugsweise selbsttragenden zusammengeklappten Aufbauform, die für deren Lagerung ausgelegt ist.

2. Sportgerät gemäß Anspruch 1, **dadurch gekennzeichnet, daß** die drehbaren Montagemittel (8a) dazu ausgelegt sind, eine zusammengeklappte Position zu ermöglichen, in der die beiden aneinandergereihten Tafeln (3) zueinander gerichtet und in zwei zueinander parallelen Ebenen positioniert sind, die für die zusammengeklappte Aufbauform ausgelegt ist.

3. Sportgerät gemäß einem der Ansprüche 1 oder 2, **dadurch gekennzeichnet, daß** die drehbaren Montagemittel (8a) zwischen zwei aneinandergereihten Tafeln (3) zwei Scharniere (10) aufweisen:
- ein im Bereich der oberen Querstreben (42) der beiden aneinandergereihten Tafeln (3) angebrachtes oberes Scharnier (10a) und
- ein im Bereich der unteren Querstreben (43) der beiden aneinandergereihten Tafeln (3) angebrachtes unteres Scharnier (10b).

4. Sportgerät gemäß Anspruch 3, **dadurch gekennzeichnet, daß** die Scharniere jeweils:
- zwei Befestigungsstücke (101), die jeweils mit einer der beiden aneinandergereihten Tafeln (3) verbunden sind, und
- ein zwischen den beiden Befestigungsstücken (101) angeordnetes Verbindungsschwenkorgan (102), um gemeinsam eine Drehachse (8') zu definieren,
aufweisen.

5. Sportgerät gemäß Anspruch 4, **dadurch gekennzeichnet, daß** jedes Befestigungsstück (101) im Großen und Ganzen L-förmig mit
- einem senkrechten Arm (1011), der in den Holm (41) einer der beiden aneinandergereihten Tafeln (3) eingebracht und dort befestigt ist, und
- einem das Verbindungsschwenkorgan (102) aufnehmenden horizontalen Arm (1012)
ist.

6. Sportgerät gemäß einem der Ansprüche 1 bis 5, **dadurch gekennzeichnet, daß** die drehbaren Montagemittel (8a) Kennzeichnungsmittel (11) aufweisen, die dazu ausgelegt sind, zwischen den beiden aneinandergereihten Tafeln (3) einen Winkel gemäß einer an die aufgeklappte Aufbauform angepaßten Position zu definieren.

7. Sportgerät gemäß einem der Ansprüche 1 bis 6, **dadurch gekennzeichnet, daß** die Tafeln (3) mit vorzugsweise von den Untergestellen (9) getragenen und an der Außenseite angeordneten Mitteln zum Rollen (12) ausgestattet sind, die zum Rollen der Tafeln (3) auf dem Boden in aufgerichtetem Zustand, vorzugsweise für das Bewegen zwischen der aufgeklappten und der zusammengeklappten Aufbauform und/oder für das Verschieben der Tafeln (3) in der zusammengeklappten Aufbauform, ausgelegt sind.

8. Sportgerät gemäß Anspruch 7, **dadurch gekennzeichnet, daß** die Mittel zum Rollen (12) Mitteln (13) zum Bewegen zwischen zwei Positionen:
- einer aktiven, unteren Position, in der die Mittel zum Rollen (12) auf dem Boden ruhen und die Untergestelle (9) vom Boden entfernt sind, und
- einer inaktiven Position, in der die Mittel zum Rollen (12) gegenüber dem Boden angehoben sind und die Untergestelle (9) auf dem Boden ruhen,
zugeordnet sind.

9. Sportgerät gemäß einem der Ansprüche 1 bis 8, **dadurch gekennzeichnet, daß** die Untergestelle (9) und eventuell die Mittel zum Rollen (12) von den drehenden Montagemitteln (8a), gegebenenfalls von den unteren Scharnieren (10b), getragen werden.

10. Sportgerät gemäß einem der Ansprüche 1 bis 9, **dadurch gekennzeichnet, daß** die Montagemittel (8) zwischen mindestens zwei Paaren aufeinanderfolgender Tafeln (3) abnehmbare Verbindungsmittel (8b) aufweisen, die zwei Aufbauformen haben:
- eine verbundene Aufbauform, in der die beiden aufeinanderfolgenden Tafeln (3) miteinander verbunden sind, und
- eine getrennte Aufbauform, in der die beiden aufeinanderfolgenden Tafeln (3) voneinander trennbar sind.

11. Sportgerät gemäß Anspruch 10, **dadurch gekennzeichnet, daß** die Anzahl Tafeln (3) mindestens zwei Gruppen (15) von mindestens zwei verschiedenen Tafeln (3), zum Beispiel zwei Gruppen mit vier Tafeln (3), aufweist,
daß die aufeinanderfolgenden Tafeln (3) in einer Gruppe (15) durch drehbare Montagemittel (8a) verbunden sind und
daß die Montagemittel (8) zwischen den Tafeln (3) zweier verschiedener Gruppen (15) abnehmbare Verbindungsmittel (8b) aufweisen.

12. Sportgerät gemäß einem der Ansprüche 1 bis 11, **dadurch gekennzeichnet, daß** eine der Tafeln (3) einen mit einem Türblatt (36) versehenen Durchgang (35) aufweist.

13. Sportgerät gemäß einem der Ansprüche 1 bis 12, **dadurch gekennzeichnet, daß** das Sportgerät außerdem eine aufrollbare Matte aufweist, die dazu ausgelegt ist, den von den Tafeln (3) in der aufgeklappten Aufbauform umgebenen Boden zu bedecken.

14. Verfahren für die Veränderung des Sportgeräts gemäß einem der Ansprüche 1 bis 13 von der aufgeklappten Aufbauform in die zusammengeklappte Aufbauform, wobei das Verfahren
(i) mit Bezug auf Anspruch 10 die Handhabung der abnehmbaren Verbindungsmittel (8b) im abgenommenen Zustand für das Trennen der Gruppen (15) von Tafeln (3),
dann das Zusammenklappen der Tafeln (3) jeder Gruppe (15) durch eine Drehbetätigung mittels der drehbaren Montagemittel (8a), um ein Zusammenklappen in Zickzack-Form auszuführen,
oder
(ii) die drehende Bewegung der Tafeln (3) mittels der drehbaren Montagemittel (8a), gegebenenfalls einander gegenüberliegend und in zwei parallelen Ebenen, um eine aus zwei Ausrichtungen von Tafeln (3) gebildete flache Schleife zu bilden,
aufweist.

## Claims

1. Sports equipment to form a cage adapted to the practice of combat sports, for example for the practice of mixed martial arts,
said sports equipment comprising a set of panels (3), preferably eight in number, intended to be juxtaposed and erected to form a peripheral enclosure for said cage,
said panels (3) each comprising a frame (4) closed by a perforated filling (5),
said perforated filling (5) consisting of a wire mesh stretched over the frame (4),
said frame (4) comprising two uprights (41) connected by an upper crosspiece (42) and a lower crosspiece (43),
said frames (4) of two juxtaposed panels (3) being fastened to each other by assembly means (8),
**characterized in that** the panels (3) comprise feet (9) adapted for said panels (3) to be installed on the ground, in an upright and removable manner,
and **in that**, between at least two juxtaposed panels (3), said assembly means (8) consist of rotary assembly means (8a) that allow said two juxtaposed panels (3) to be rotated about an axis of rotation (8') oriented parallel to the adjoining uprights (41),
so that said set of panels (3) can be moved between two configurations:
- an unfolded configuration, advantageously self-supporting, adapted to form said peripheral enclosure of the cage (2), and
- a folded configuration, advantageously self-supporting, adapted for storage.

2. The sports equipment according to claim 1, **characterized in that** the rotary assembly means (8a) are structured to allow a fold-over position in which the two juxtaposed panels (3) are positioned facing each other and in two parallel planes, suitable for the folded configuration.

3. The sports equipment according to any one of claims 1 or 2, **characterized in that** the rotary assembly means (8a) between two juxtaposed panels (3) comprise two hinges (10):
- an upper hinge (10a), placed at the upper crosspieces (42) of said two juxtaposed panels (3), and
- a lower hinge (10b), placed at the lower crosspieces (43) of said two juxtaposed panels (3).

4. The sports equipment according to claim 3, **characterized in that** the hinges (10) each comprise:
- two fasteners (101), each secured to one of the two juxtaposed panels (3), and
- a pivot connecting member (102), arranged between said two fasteners (101) to define together the axis of rotation (8').

5. The sports equipment according to claim 4, **characterized in that** each generally L-shaped fastener (101) comprises:
- a vertical arm (1011), introduced into the upright (41) of one of the two juxtaposed panels (3) and attached to it, and
- a horizontal arm (1012), receiving the pivot connecting member (102).

6. The sports equipment according to any one of claims 1 to 5, **characterized in that** the rotary assembly means (8a) include indexing means (11), adapted to define an angle between the two juxtaposed panels (3), in an open position adapted to the unfolded configuration.

7. The sports equipment according to any one of claims 1 to 6, **characterized in that** the panels (3) are equipped with rolling means (12), advantageously supported by the feet (9) and located on the outside, adapted for said panels (3) to be rolled on the ground, in an erected manner, advantageously for manoeuvring between the unfolded and folded configurations and/or for moving the panels (3) to the folded configuration.

8. The sports equipment according to claim 7, **characterized in that** the rolling means (12) are associated with means (13) for manoeuvring between two positions:
- an active, lowered position, in which said rolling means (12) rest on the ground and the feet (9) are lifted off the ground, and
- an inactive, raised position, in which said rolling means (12) are raised from the ground and the feet (9) rest on the ground,
said rolling means (12) consisting for example of jockey wheels.

9. The sports equipment according to any one of claims 1 to 8, **characterized in that** the feet (9), and potentially the rolling means (12), are supported by the rotary assembly means (8a), as the case may be by the lower hinges (10b).

10. The sports equipment according to any one of claims 1 to 9, **characterized in that**, between at least two successive pairs of panels (3), the assembly means (8) comprise removable connection means (8b) that have two configurations:
- an attached configuration, in which the two successive panels (3) are secured to each other, and
- a detached configuration, in which the two successive panels (3) are separable from each other.

11. The sports equipment according to claim 10, **characterized in that** said set of panels (3) comprises at least two groups (15) of at least two panels (3), for example two groups of four panels (3),
**in that** the successive panels (3) in a group (15) are secured to each other by rotary assembly means (8a), and
**in that** the assembly means (8) between the panels (3) of two different groups (15) comprise removable connection means (8b).

12. The sports equipment according to any one of claims 1 to 11, **characterized in that** one of the panels (3) comprises a passage (35) equipped with a door leaf (36).

13. The sports equipment according to any one of claims 1 to 12, **characterized in that** said sports equipment also comprises a roll-up mat to cover the ground surrounded by the panels (3) in the unfolded configuration.

14. A method for manoeuvring the sports equipment according to any one of claims 1 to 13, from the unfolded configuration to the folded configuration, which method comprises:
(i) in relation with claim 10, manoeuvring the removable connection means (8b) to the detached configuration to separate the groups (15) of panels (3),
then folding the panels (3) of each group (15) by a rotation via the rotary assembly means (8a), to form a zigzag folding,
or
(ii) rotating the panels (3) via the rotary assembly means (8a), as the case may be facing each other and in two parallel planes, to form a flattened loop formed of two alignments of panels (3).
